# EUROPÄISCHE PATENTSCHRIFT

(11) **EP 3 142 127 B1**
(45) Veröffentlichungstag und Bekanntmachung des Hinweises auf die Patenterteilung: **30.08.2017**
(21) Anmeldenummer: 15184894.2
(22) Anmeldetag: 11.09.2015
(51) Int. Cl.: H01B 11/20

(54) **ELEKTRISCHES KABEL MIT BEILAUFLITZE**
ELECTRICAL CABLE WITH DRAIN WIRE
CABLE ELECTRIQUE AYANT UN FIL DE MASSE

(43) Veröffentlichungstag der Anmeldung: 15.03.2017
(73) Patentinhaber: MD Elektronik GmbH, 84478 Waldkraiburg (DE)
(72) Erfinder: Huber, Martin, 83119 Obing (DE); Feist, Michael, 91126 Schwabach (DE)
(74) Vertreter: Maikowski & Ninnemann Patentanwälte Partnerschaft mbB

(56) Entgegenhaltungen:
- WO-A1-2013/060402
- US-A1- 2010 084 179

## Beschreibung

Die Erfindung betrifft ein elektrisches Kabel mit einer Beilauflitze nach dem Oberbegriff des Anspruchs 1.

Ein derartiges Kabel umfasst einen Mantel (Kabelmantel), der ein Kabelinneres umgibt, sowie mindestens eine im Kabelinneren angeordnete elektrisch leitfähige Ader des Kabels, die von einer isolierenden Hülle umgeben ist und die sich im Kabelinneren entlang der Kabellängsrichtung erstreckt, insbesondere mindestens zwei derartiger Adern. Weiterhin ist ein Schirm (Kabelschirm) zur Abschirmung des Kabelinneren vorgesehen, welchem mindestens eine im Kabelinneren angeordnete Beilauflitze zugeordnet ist, die - wie die Ader(n) des Kabels - aus elektrisch leitfähigen Material gebildet ist, dabei jedoch nicht von einer isolierenden Hülle umgeben ist, sodass sie mit dem Kabelschirm in elektrischen Kontakt treten kann. Eine Funktion der Beilauflitze besteht dabei darin, den Kabelschirm auf Massepotenzial zu legen, und zwar auch dann, wenn dieser beschädigt ist, etwa wenn ein Schirm in Form einer Folie abschnittsweise aufgerissen ist. Darüber hinaus kann eine jeweilige Beilauflitze auch selbst zur Abschirmung des Kabelinneren beitragen (Schirmwirkung einer Beilauflitze). Die Beilauflitze verläuft hierfür z.B. im Kabelinneren entlang der dortigen Ader(n) von einem ersten Ende zum anderen Ende des Kabels.

Hierbei handelt es sich um einen üblichen, allgemein bekannten Kabelaufbau, wie er z.B. in der Offenlegungsschrift WO 2013/060402 A1 beschrieben ist.

Beim Konfektionieren eines derartigen Kabels, z.B. um es mit einem elektrischen Stecker zu versehen, muss eine jeweilige Beilauflitze von der oder den Ader(n) des Kabels separiert werden. Dies ist mit einigem Montageaufwand verbunden, zumal die Ader(n) und die Beilauflitze(n) lediglich durch den Kabelmantel und den Kabelschirm hindurch zugänglich sind, die hierfür geöffnet werden müssen.

Der Erfindung liegt das Problem zugrunde, ein elektrisches Kabel mit Beilauflitze der eingangs genannten Art zu schaffen, das eine vereinfachte Konfektionierung gestattet.

Dieses Problem wird erfindungsgemäß durch ein elektrisches Kabel mit den Merkmalen des Patentanspruchs 1 gelöst.

Danach enthält die mindestens eine Beilauflitze des Kabels ein ferromagnetisches Material. Indem eine jeweilige Beilauflitze zumindest teilweise aus ferromagnetischem Material besteht, lässt sich diese in einfacher Weise von den Adern eines Kabels separieren, indem die Kabelanordnung einem Magnetfeld ausgesetzt wird, welches die (aus einem ferromagnetischen Material bestehende) Beilauflitze(n) gezielt entlang einer Führungsbahn bewegt. Eine jeweilige Beilauflitze kann so in eine Lage überführt werden, welche die gewünschte Weiterverarbeitung/Konfektionierung des Kabels ermöglicht bzw. erleichtert.

Bei dem ferromagnetischen Material kann es sich um eine Legierung, insbesondere Stahl, handeln, z.B. auf der Basis von Eisen, Nickel und/oder Kobalt.

Gemäß einer ersten Variante der Erfindung besteht die Beilauflitze vollständig aus einem elektrisch leitfähigen, ferromagnetischen Material, wie z.B. Stahl. Gemäß einer anderen Variante umfasst die Beilauflitze mindestens einen Kern aus einem ferromagnetischen Material, der von einem elektrisch leitfähigen Material umgeben ist. Diese Erfindungsvariante ermöglicht es, einerseits den Kern einer jeweiligen Beilauflitze mit Blick auf die ferromagnetischen Eigenschaften zu optimieren, und andererseits - unabhängig davon - das den Kern umgebende elektrisch leitfähige Material im Hinblick auf die elektrischen Leitungseigenschaften zu optimieren. Als elektrisch leitfähiges Material, welches als Schicht, insbesondere durch Galvanisieren, auf dem Kern aufgebracht sein kann, eignet sich beispielsweise Kupfer.

Eine jeweilige Ader und/oder eine jeweilige Beilauflitze des elektrischen Kabels kann insbesondere aus einer Mehrzahl Einzeldrähten bestehen. Im Fall einer Beilauflitze mit mindestens einem Kern aus einem ferromagnetischen Material, der von einem elektrisch leitfähigen Material umgeben ist, bedeutet dies, dass ein jeweiliger Einzeldraht einen Kern aus einem ferromagnetischen Material sowie eine diesen umgebende Schicht aus einem elektrisch leitfähigen Material umfasst.

Für eine einfache Separierbarkeit der Beilauflitze(n) von den weiteren Komponenten des Kabels, wie dem Kabelschirm sowie den Adern, werden für diese Komponenten, insbesondere für den Kabelschirm, vorteilhaft nicht-ferromagnetische Materialien verwendet. Als Material für den Kabelschirm eignet sich beispielsweise Aluminium.

Der Kabelschirm kann einerseits durch ein Geflecht gebildet sein oder andererseits durch eine Folie. Letztere kann beispielsweise aus Aluminium bestehen oder als Kunststofffolie ausgeführt sein, die auf ihrer dem Kabelinneren zugewandten Innenseite mit einem elektrischen leitfähigen Material, wie Aluminium, beschichtet ist.

Ein Kabelschirm in Form einer Folie kann in der Weise um das Kabelinnere herumgelegt sein, dass die Endabschnitte des Kabelschirms bzw. der Folie hierbei in Umfangsrichtung überlappen. Unter der Einwirkung magnetischer Kräfte, um die Beilauflitze(n) von den Adern des Kabels zu separieren, kann dieser Überlapp selbsttätig aufgehoben werden, wenn die Beilauflitze(n) radial nach außen drängen und auf den Kabelschirm einwirken.

Der Kabelschirm ist derart zwischen dem Kabelmantel und dem Kabelinneren angeordnet, dass ein elektrischer Kontakt zwischen einer im Kabelinneren angeordneten Beilauflitze und dem Kabelschirm ermöglicht wird. Der Kabelschirm kann in den Kabelmantel integriert sein, z.B. indem der Kabelschirm mit seiner dem Kabelinneren abgewandten Außenseite mit dem Kabelmantel verklebt ist.

Ein Verfahren zur Herstellung eines elektrischen Kabels mit Beilauflitze ist durch die Merkmale des Anspruchs 13 charakterisiert.

Weitere Einzelheiten und Vorteile der Erfindung werden bei der nachfolgenden Beschreibung eines Ausführungsbeispiels anhand der Figuren deutlich werden.

Es zeigen:
- Figur 1: einen Querschnitt durch ein elektrisches Kabel mit Beilauflitze;
- Figur 1A: eine vergrößerte Darstellung des Querschnittes durch die Beilauflitze aus Figur 1;
- Figur 2: eine Seitenansicht des elektrischen Kabels aus Figur 1 beim Konfektionieren des Kabels;
- Figur 3: einen schematischen Querschnitt durch einen Schirm für das Kabel aus den Figuren 1 und 2.

Figur 1 zeigt ein elektrisches Kabel, das im Ausführungsbeispiel als zweiadriges Kabel ausgeführt ist. Die beiden Adern 1 des Kabels verlaufen entlang der Kabellängsrichtung L (vgl. Figur 2) nebeneinander. Sie werden jeweils gebildet durch eine elektrische Leitung 11, beispielsweise aus Kupfer, sowie eine die jeweilige Leitung umgebende isolierende Hülle 12.

Die Adern 1 des Kabels sind gemeinsam in einem durch einen Kabelmantel 3 definierten und von diesem im Querschnitt ringförmig umschlossenen Kabelinneren angeordnet. Der Kabelmantel 3 besteht dabei aus einem elektrisch isolierenden Material.

Zwischen dem zur Aufnahme der Adern 1 dienenden Kabelinneren und dem Kabelmantel 3 ist weiterhin ein Kabelschirm 4 angeordnet, der beispielsweise durch ein Schirmgeflecht oder auch durch eine Folie gebildet sein kann. Der Kabelschirm dient der Abschirmung des Kabelinneren und besteht hierzu aus einem metallischen Material, wie z.B. Aluminium. So kann es sich bei einem Kabelschirm 4 in Form einer Folie um eine Aluminiumfolie handeln. Alternativ kann hierfür eine Kunststofffolie verwendet werden, die, insbesondere auf der dem Kabelinneren zugewandten Innenseite, mit einem elektrisch leitfähigen Material, wie z.B. Aluminium, beschichtet ist.

Schirmgeflechte werden dabei insbesondere zur Abschirmung bei vergleichsweise niedrigen Frequenzen und Kabelschirme in Form von Folien zur Abschirmung bei vergleichsweise hohen Frequenzen (1 MHz bis 10 GHz) verwendet.

Figur 3 zeigt schematisch eine mögliche konkrete Ausgestaltung eines Kabelschirmes 4. Hiernach ist der Kabelschirm 4 in Form einer Folie derart um das Kabelinnere herumgelegt, dass die beiden Endabschnitte 41, 42 der Folie in Umfangsrichtung überlappen. In dem sich hieraus ergebenden Überlappbereich kann der Kabelschirm 4 gezielt geöffnet werden, wenn - z.B. beim Konfektionieren des Kabels - auf das Kabelinnere zugriffen werden soll.

Der Kabelschirm 4 kann mit dem Kabelmantel 3 zu einer Baueinheit zusammengefasst sein, z.B. indem der Kabelschirm 4 an seiner dem Kabelinneren abgewandten äußeren Oberfläche mit dem Kabelmantel 3 verbunden ist, etwa über ein Klebemittel.

Zusätzlich zu den Adern 1 sind im Kabelinneren vorliegend Beilauflitzen 2 angeordnet, die sich jeweils gemeinsam mit den Adern 1 entlang der Kabellängsrichtung L erstrecken. Die Beilauflitzen 2 sind elektrisch leitfähig und dabei nicht isoliert, und sie stehen mit dem Kabelschirm 4 in elektrischem Kontakt. Derartige Beilauflitzen 2 dienen dazu, den Kabelschirm 4 definiert auf Massepotenzial zu legen, und zwar vorteilhaft auch dann, wenn der Kabelschirm 4 lokal beschädigt ist, etwa im Fall einer Folie abschnittweise eingerissen ist. Weiterhin können die Beilauflitzen 2 zusätzlich zur Abschirmung des Kabelinneren beitragen.

Zum Konfektionieren eines Kabels der in Figur 1 dargestellten Art, etwa um das Kabel mit einem elektrischen Stecker zu versehen, müssen die Beilauflitzen 2 von den Adern 1 separiert werden, um eine jeweilige Kabelkomponente dem hierfür vorgesehenen Steckerbereich zuführen zu können. Zur Erleichterung derartiger Montagearbeiten enthält eine jeweilige Beilauflitze 2 vorliegend ein magnetisches, insbesondere ein ferromagnetisches Material. Hierbei kann es sich um eine Legierung (auf Basis von Eisen, Nickel, Kobalt), insbesondere Stahl, handeln.

Gemäß einer Variante besteht dabei eine jeweilige Beilauflitze 2 vollständig aus einem elektrisch leitfähigen ferromagnetischen Material. Gemäß einer anderen Variante weist eine jeweilige Beilauflitze 2 mindestens einen aus einem ferromagnetischen Material bestehenden Kern auf, der von einem elektrisch leitfähigen Material umgeben ist. Diese Ausführungsform ermöglicht eine Optimierung einerseits des Kerns einer jeweiligen Beilauflitze 2 mit Blick auf die magnetischen Eigenschaften und die Optimierung des äußeren leitenden Bereiches einer jeweiligen Beilauflitze 2 mit Blick auf die elektrischen Eigenschaften (auch mit Blick auf den Skin-Effekt bei hohen Frequenzen). So kann eine jeweilige Beilauflitze 2 etwa durch einen Kern aus Stahl gebildet sein, der mit Kupfer beschichtet ist. Das Beschichten kann dabei beispielsweise durch Galvanisieren erfolgen. In einer Weiterbildung können die Beilauflitzen zudem versilbert, vergoldet oder mit einer Platinschicht versehen sein.

Sowohl eine jeweilige Ader 1 als auch eine jeweilige Beilauflitze 2 des elektrischen Kabels aus Figur 1 besteht dabei vorliegend aus einer Mehrzahl Einzeldrähten. In Figur 1A ist dies für eine Beilauflitze 2 beispielhaft vergrößert dargestellt. Danach umfasst die Beilauflitze 2 mehrere, nämlich im Ausführungsbeispiel insgesamt sieben, Einzeldrähte 20. Von diesen ist einer zentral angeordnet und wird von den anderen (sechs) umgeben. Ein jeweiliger Einzeldraht 20 der Beilauflitze 2 weist dabei einen ferromagnetischen Kern 21, z.B. aus Stahl, Eisen, Nickel oder Kobalt, sowie eine elektrisch leitfähige Beschichtung 22, z.B. aus Kupfer, auf. Diese kann durch Galvanisieren aufgebracht und z.B. platiniert sein. Das den Kern 21 umgebende elektrisch leitfähige Material kann dabei eine Schichtdicke von 3 µm bis 300 µm, insbesondere bis 100 µm aufweisen.

Zum Konfektionieren des Kabels aus Figur 1, z.B. um dieses mit einem elektrischen Stecker zu verbinden, wird ein Endabschnitt des Kabels von dem Kabelmantel 3 befreit, wie in Figur 2 dargestellt. Ist bei dem entsprechenden Kabel der Kabelschirm 4 mit dem Kabelmantel 3 verbunden, z.B. indem der Kabelschirm 4 über ein Klebemittel an dem Mantel 3 gehalten wird, so wird beim Entfernen des Kabelmantels 3 gleichzeitig auch dessen Schirm 4 abgenommen. Dies entspricht der in Figur 2 gezeigten Situation.

Besteht demgegenüber keine Verbindung zwischen dem Kabelmantel und dem Kabelschirm 4, so muss der Kabelschirm 4 beim Konfektionieren des Kabels separat entfernt werden oder der Kabelschirm 3 öffnet sich beim Separieren der Beilauflitzen 2 von den Adern 1 des Kabels selbsttätig, was insbesondere mit einem Kabelschirm 4 der in Figur 3 dargestellten Art ohne weiteres möglich ist, wie nachfolgend noch näher erläutert werden wird.

Das Separieren der Beilauflitzen 2 von den Adern 1 des Kabels, etwa um jene Kabelkomponenten 1, 2 den jeweils zugehörigen Anschlussstellen an einem Stecker zuführen zu können, erfolgt vorliegend durch den Einsatz magnetischer Kräfte. Wie anhand der Figuren 1 und 2 erkennbar, wird hierzu - nach einem Aufschneiden des Kabelmantels 3 an einem Kabelende - einer jeweiligen Beilauflitze 2 am entsprechenden Kabelende ein Magnet M angenähert. Dieser erzeugt ein magnetisches Feld F, welches die Tendenz hat, die entsprechende Beilauflitze 2 - wegen des darin enthaltenen ferromagnetischen Materials - aus dem Kabelinneren herauszubewegen, wie anhand des Übergangs von Figur 1 zu Figur 2 deutlich wird. Hierdurch lassen sich die Beilauflitzen 2 in einfacher Weise von den Adern 1 des Kabels trennen, ohne dass mit Werkzeugen an den Adern 1 und/oder Beilauflitzen 2 hantiert werden müsste.

Maßgeblich für das beschriebene Verfahren ist, dass eine jeweilige Beilauflitze 2 ein Material mit derartigen magnetischen Eigenschaften enthält, dass sich die Beilauflitze 2 unter dem Einfluss magnetischer Kräfte von den Adern 1 eines Kabels separieren lässt. D.h., die magnetischen Eigenschaften der Beilauflitze 2 müssen sich von denjenigen einer jeweiligen Ader 1 unterscheiden.

Durch das Ausheben einer jeweiligen Beilauflitze 2 aus dem Kabelinneren unter der Einwirkung magnetischer Kräfte, wie in Figur 2 dargestellt, kann dabei ein durch eine Folie der in Figur 3 dargestellten Art gebildeter Kabelschirm 4 selbsttätig geöffnet werden. Denn es ist hierzu lediglich erforderlich, dass sich die Enden 41, 42 des Kabelschirms 4 unter der Einwirkung der sich nach außen bewegenden Beilauflitzen 2 voneinander entfernen.

### Bezugszeichenliste

- 1: Ader
- 11: Leitung
- 12: Isolierende Hülle
- 2: Beilauflitze
- 20: Einzeldraht
- 21: Kern
- 22: Schicht
- 3: Kabelmantel
- 4: Kabelschirm
- 41: Erstes Ende
- 42: Zweites Ende
- F: Magnetisches Feld
- L: Kabellängsrichtung
- M: Magnet

## Patentansprüche

1. Elektrisches Kabel mit
- einem Kabelmantel (3), der ein Kabelinneres umschließt,
- mindestens einer im Kabelinneren angeordneten elektrisch leitfähigen Ader (1) des Kabels, die eine isolierende Hülle (12) aufweist,
- einem Kabelschirm (4) zur Abschirmung des Kabelinneren und
- mindestens einer dem Kabelschirm (4) zugeordneten, im Kabelinneren angeordneten elektrisch leitfähigen Beilauflitze (2), die mit dem Kabelschirm (4) in elektrischem Kontakt steht,
**dadurch gekennzeichnet,**
**dass** die Beilauflitze (2) ein ferromagnetisches Material enthält.

2. Elektrisches Kabel nach Anspruch 1, **dadurch gekennzeichnet, dass** die mindestens eine Ader (1) und die mindestens eine Beilauflitze (2) im Kabelinneren nebeneinander in Kabellängsrichtung (L) zwischen zwei Enden des Kabels verlaufen.

3. Elektrisches Kabel nach Anspruch 1 oder 2, **dadurch gekennzeichnet, dass** im Kabelinneren mindestens zwei Adern (1) angeordnet sind.

4. Elektrisches Kabel nach einem der vorherigen Ansprüche, **dadurch gekennzeichnet, dass** das ferromagnetische Material eine Legierung, insbesondere Stahl, ist.

5. Elektrisches Kabel nach einem der vorherigen Ansprüche, **dadurch gekennzeichnet, dass** die mindestens eine Beilauflitze vollständig aus einem elektrisch leitfähigen, ferromagnetischen Material besteht.

6. Elektrisches Kabel nach einem der Ansprüche 1 bis 4, **dadurch gekennzeichnet, dass** die Beilauflitze (2) mindestens einen Kern (21) aus einem ferromagnetischen Material aufweist, der von einem elektrisch leitfähigen Material, insbesondere Kupfer, umgeben ist.

7. Elektrisches Kabel nach Anspruch 6, **dadurch gekennzeichnet, dass** der mindestens eine Kern (21) der Beilauflitze (2) mit dem elektrisch leitfähigen Material beschichtet ist, insbesondere durch Galvanisieren.

8. Elektrisches Kabel nach Anspruch 6 oder 7, **dadurch gekennzeichnet, dass** die Beilauflitze (2) eine Mehrzahl Einzeldrähte (20) umfasst, die jeweils einen ferromagnetischen Kern (21) und eine hierauf aufgebrachte elektrisch leitfähige Schicht (22) aufweisen.

9. Elektrisches Kabel nach einem der vorherigen Ansprüche, **dadurch gekennzeichnet, dass** der Kabelschirm (4) aus einem nicht-ferromagnetischen Material besteht.

10. Elektrisches Kabel nach einem der vorherigen Ansprüche, **dadurch gekennzeichnet, dass** der Kabelschirm (4) Aluminium enthält.

11. Elektrisches Kabel nach einem der vorherigen Ansprüche, **dadurch gekennzeichnet, dass** der Kabelschirm (4) durch ein Schirmgeflecht oder durch eine Folie gebildet ist.

12. Elektrisches Kabel nach Anspruch 11, **dadurch gekennzeichnet, dass** der Kabelschirm (4) in Form einer Folie um das Kabelinnere herumgelegt ist, wobei zwei Enden (41, 42) des Kabelschirms (4) in Umfangsrichtung des Kabels überlappen, ohne fest miteinander verbunden zu sein.

13. Elektrisches Kabel nach einem der vorherigen Ansprüche, **dadurch gekennzeichnet, dass** der Kabelschirm (4) fest mit dem Kabelmantel (3) verbunden ist.

14. Verfahren zur Herstellung eines elektrischen Kabels mit einem Kabelmantel (3), der ein Kabelinneres umschließt, in welchem mindestens eine elektrisch leitfähige, mit einer isolierenden Hülle (12) versehene Ader (1) sowie mindestens eine elektrisch leitfähige Beilauflitze (2) angeordnet sind, die sich jeweils entlang einer Kabellängsrichtung (L) erstrecken, wobei die Beilauflitze (2) in elektrischem Kontakt mit einem Schirm (4) des Kabels steht, insbesondere zur Herstellung eines elektrischen Kabels nach einem der vorhergehenden Ansprüche,
**dadurch gekennzeichnet,**
**dass** für die mindestens eine Beilauflitze (2) ein magnetisches Material verwendet wird, welches ein Separieren der Beilauflitze (2) von der mindestens einer Ader (1) des Kabels unter Einwirkung äußerer magnetischer Kräfte ermöglicht.

15. Verfahren nach Anspruch 14, **dadurch gekennzeichnet, dass** für die mindestens eine Beilauflitze (2) ein magnetisches Material verwendet wird, dessen magnetische Eigenschaften sich derart von denen des Materials der mindestens einer Ader (1) unterscheiden, dass die Beilauflitze (2) in einem vorgegebenen magnetischen Feld (F) eine stärkere Auslenkung erfährt als die Ader (2).

16. Verfahren zum Konfektionieren eines elektrischen Kabels nach einem der Ansprüche 1 bis 13, **dadurch gekennzeichnet, dass** die mindestens eine Beilauflitze (2) von der mindestens einer Ader (1) dadurch separiert wird, dass das Kabel einem magnetischen Feld (F) ausgesetzt wird.

## Claims

1. Electrical cable comprising
- a cable sheath (3) which surrounds a cable interior,
- at least one electrically conductive strand (1) of the cable, which electrically conductive strand is arranged in the cable interior and has an insulating sleeve (12),
- a cable shield (4) for shielding the cable interior, and
- at least one electrically conductive stranded drain wire (2) which is associated with the cable shield (4), is arranged in the cable interior and is in electrical contact with the cable shield (4),
**characterized**
**in that** the stranded drain wire (2) contains a ferromagnetic material.

2. Electrical cable according to Claim 1, **characterized in that** the at least one strand (1) and the at least one stranded drain wire (2) run next to one another in the cable longitudinal direction (L) between two ends of the cable in the cable interior.

3. Electrical cable according to Claim 1 or 2, **characterized in that** at least two strands (1) are arranged in the cable interior.

4. Electrical cable according to one of the preceding claims, **characterized in that** the ferromagnetic material is an alloy, in particular steel.

5. Electrical cable according to one of the preceding claims, **characterized in that** the at least one stranded drain wire is entirely composed of an electrically conductive ferromagnetic material.

6. Electrical cable according to one of Claims 1 to 4, **characterized in that** the stranded drain wire (2) has at least one core (21) which is composed of ferromagnetic material and is surrounded by an electrically conductive material, in particular copper.

7. Electrical cable according to Claim 6, **characterized in that** the at least one core (21) of the stranded drain wire (2) is coated with the electrically conductive material, in particular by electroplating.

8. Electrical cable according to Claim 6 or 7, **characterized in that** the stranded drain wire (2) comprises a plurality of individual wires (20) which each have a ferromagnetic core (21) and an electrically conductive layer (22) applied to the said core.

9. Electrical cable according to one of the preceding claims, **characterized in that** the cable shield (4) is composed of a non-ferromagnetic material.

10. Electrical cable according to one of the preceding claims, **characterized in that** the cable shield (4) contains aluminium.

11. Electrical cable according to one of the preceding claims, **characterized in that** the cable shield (4) is formed by a shield braid or by a foil.

12. Electrical cable according to Claim 11, **characterized in that** the cable shield (4) in the form of a foil is placed around the cable interior, wherein two ends (41, 42) of the cable shield (4) overlap in the circumferential direction of the cable, without being fixedly connected to one another.

13. Electrical cable according to one of the preceding claims, **characterized in that** the cable shield (4) is fixedly connected to the cable sheath (3).

14. Method for producing an electrical cable comprising a cable sheath (3) which surrounds a cable interior in which at least one electrically conductive strand (1), which is provided with an insulating sleeve (12), and at least one electrically conductive stranded drain wire (2) are arranged, the said electrically conductive strand and electrically conductive stranded drain wire each extending along a cable longitudinal direction (L), wherein the stranded drain wire (2) is in electrical contact with a shield (4) of the cable, in particular for producing an electrical cable according to one of the preceding claims,
**characterized**
**in that** a magnetic material is used for the at least one stranded drain wire (2), which magnetic material allows separation of the stranded drain wire (2) from the at least one strand (1) of the cable under the action of external magnetic forces.

15. Method according to Claim 14, **characterized in that** a magnetic material is used for the at least one stranded drain wire (2), the magnetic properties of the said magnetic material differing from those of the material of the at least one strand (1) in such a way that the stranded drain wire (2) experiences greater deflection than the strand (2) in a prespecified magnetic field (F).

16. Method for assembling an electrical cable according to one of Claims 1 to 13, **characterized in that** the at least one stranded drain wire (2) is separated from the at least one strand (1) by the cable being subjected to a magnetic field (F).

## Revendications

1. Câble électrique comprenant :
- une gaine de câble (3), laquelle enferme un intérieur de câble ;
- au moins un brin (1) de câble, électriquement conducteur, qui est disposé à l'intérieur du câble et qui présente une enveloppe (12) isolante ;
- un blindage de câble (4) destiné à la protection de l'intérieur du câble ; et
- au moins un conducteur de drainage (2) électriquement conducteur qui est associé au blindage de câble (4) et qui est disposé à l'intérieur du câble, lequel conducteur de drainage (2) se trouve en contact électrique avec le blindage de câble (4) ;
**caractérisé en ce que**
le conducteur de drainage (2) contient un matériau ferromagnétique.

2. Câble électrique selon la revendication 1, **caractérisé en ce que** l'au moins un brin (1) et l'au moins un conducteur de drainage (2) sont acheminés l'un à côté de l'autre entre deux extrémités du câble, à l'intérieur du câble dans la direction longitudinale du câble (L).

3. Câble électrique selon la revendication 1 ou 2, **caractérisé en ce qu'**au moins deux brins (1) sont disposés à l'intérieur du câble.

4. Câble électrique selon l'une des revendications précédentes, **caractérisé en ce que** le matériau ferromagnétique est un alliage, en particulier de l'acier.

5. Câble électrique selon l'une des revendications précédentes, **caractérisé en ce que** l'au moins un conducteur de drainage est entièrement constitué d'un matériau ferromagnétique, lequel est électriquement conducteur.

6. Câble électrique selon l'une des revendications 1 à 4, **caractérisé en ce que** le conducteur de drainage (2) présente au moins un noyau (21) constitué d'un matériau ferromagnétique, lequel est entouré par un matériau électriquement conducteur, en particulier du cuivre.

7. Câble électrique selon la revendication 6, **caractérisé en ce que** l'au moins un noyau (21) du conducteur de drainage (2) est revêtu du matériau électriquement conducteur, en particulier au moyen d'un processus de galvanisation.

8. Câble électrique selon la revendication 6 ou 7, **caractérisé en ce que** le conducteur de drainage (2) comprend une pluralité de fils individuels (20), lesquels présentent respectivement un noyau (21) ferromagnétique et une couche (22) électriquement conductrice qui est appliquée sur le noyau (21) ferromagnétique.

9. Câble électrique selon l'une des revendications précédentes, **caractérisé en ce que** le blindage de câble (4) est constitué d'un matériau non ferromagnétique.

10. Câble électrique selon l'une des revendications précédentes, **caractérisé en ce que** le blindage de câble (4) contient de l'aluminium.

11. Câble électrique selon l'une des revendications précédentes, **caractérisé en ce que** le blindage de câble (4) est formé par une tresse de blindage ou par un film.

12. Câble électrique selon la revendication 11, **caractérisé en ce que** le blindage de câble (4) se présente sous la forme d'un film qui est disposé tout autour de l'intérieur du câble, selon lequel deux extrémités (41, 42) du blindage de câble (4) se chevauchent dans la direction circonférentielle du câble, sans pour autant être reliées l'une à l'autre de manière définitive.

13. Câble électrique selon l'une des revendications précédentes, **caractérisé en ce que** le blindage de câble (4) est relié de manière définitive à la gaine de câble (3).

14. Procédé destiné à la fabrication d'un câble électrique avec une gaine de câble (3), laquelle enferme un intérieur de câble, dans lequel sont disposés au moins un brin (1) électriquement conducteur, pourvu d'une enveloppe (12) isolante, ainsi qu'au moins un conducteur de drainage (2) électriquement conducteur, lesquels s'étendent respectivement le long d'une direction longitudinale du câble (L) ;
selon lequel le conducteur de drainage (2) se trouve en contact électrique avec un blindage (4) du câble, en particulier en vue de la fabrication d'un câble électrique selon l'une des revendications précédentes ; **caractérisé en ce que**
un matériau magnétique est employé pour l'au moins un conducteur de drainage (2), lequel matériau permet une séparation du conducteur de drainage (2) de l'au moins un brin (1) du câble sous l'action de forces magnétiques.

15. Procédé selon la revendication 14, **caractérisé en ce qu'**un matériau magnétique est employé pour l'au moins un conducteur de drainage (2), dont les propriétés magnétiques se distinguent de telle sorte de celles du matériau de l'au moins un brin (1) que le conducteur de drainage (2) est soumis à une plus forte distorsion que le brin (2), dans un champ magnétique (F) prédéfini.

16. Procédé destiné à la confection d'un câble électrique selon l'une des revendications 1 à 13, **caractérisé en ce que** l'au moins un conducteur de drainage (2) est séparé de l'au moins un brin (1) en soumettant le câble à un champ magnétique (F).
